# EUROPÄISCHE PATENTSCHRIFT

(11) **EP 0 426 980 B1**
(45) Veröffentlichungstag und Bekanntmachung des Hinweises auf die Patenterteilung: **29.03.1995**
(21) Anmeldenummer: 90117798.0
(22) Anmeldetag: 15.09.1990
(51) Int. Cl.: B05C 11/04, G01C 9/06

(54) **Verfahren und Anordnung zum Betrieb einer Streicheinrichtung**
Process and arrangement for operating a coating apparatus
Procédé et arrangement de fonctionnement d'un dispositif d'application

(30) Priorität: 09.11.1989 DE 3937322
(43) Veröffentlichungstag der Anmeldung: 15.05.1991
(73) Patentinhaber: Esser, Reinhard, D-51469 Bergisch Gladbach (DE); Graab, Helmut, D-51469 Bergisch Gladbach (DE); Martin, Claus, D-53773 Hennef/Sieg (DE)
(72) Erfinder: Esser, Reinhard, D-51469 Bergisch Gladbach (DE); Graab, Helmut, D-51469 Bergisch Gladbach (DE); Martin, Claus, D-53773 Hennef/Sieg (DE)
(74) Vertreter: Weitzel, Wolfgang, Dr.-Ing.

(56) Entgegenhaltungen:
- CH-A- 669 996
- GB-A- 2 046 137

## Beschreibung

Die Erfindung betrifft ein Verfahren zum Betrieb einer Streicheinrichtung sowie geeignete Anordnungen dafür.

In der GB-A-2 046 137 ist eine Streicheinrichtung mit einem Meß- und Steuergerät beschrieben, das den Anpreßdruck von Druckschläuchen sowohl regelt als auch mißt, um eine Nachstellung des Anpreßdrucks der Streichklinge - z.B. bei Verschleiß derselben oder auch sonst - durchzuführen. Hierbei wird jedoch vorausgesetzt, daß bei einer Änderung des Anpreßdrucks auch eine praktisch proportionale Änderung der Lage der Streichklinge im Bereich ihrer Anliegekante an der Warenbahn oder Gegenwalze erfolgt, was jedoch nicht der Fall ist, jedenfalls nicht in einem Maße, daß eine genaue Regelung der Lage der Streichklinge (z.B. auf etwa 0,3° genau) möglich ist.

Mit der im folgenden beschriebenen Meßvorrichtung kann die Einstellgenauigkeit von Streicheinrichtungen überprüft werden, und es können unter Produktionsbedingungen die Bewegungen der Streichklinge gemessen werden. Damit läßt sich ein geschlossener Regelkreis für die Streicheinrichtung aufbauen, so daß unter allen Betriebsbedingungen - Klingenverschleiß, Einfluß der Gegenwalze, Drucke von der Streichfarbe auf die Klinge - ein vorgegebener Sollwinkel der Streichklinge genau eingehalten werden kann. Diese Winkelkonstanz der Streichklinge an der Klingenspitze ist die wichtigste Grundvoraussetzung, um konstante Strichqualität und Strichmenge beizubehalten.

Die bekannten Streichmaschinenkonstruktionen lösen diese Aufgabe mit unterschiedlicher Genauigkeit.

Die dynamischen Einflüsse führen aber zu Veränderungen des Klingenwinkels. Hinzu kommt die Winkeländerung bedingt durch Klingenverschleiß. Ziel der Erfindung ist es, alle Änderungen des Klingenwinkels zu erfassen und auszuregeln.

Wenn man die im folgenden beschriebene Meßvorrichtung verwendet, kann man einen gewünschten Sollwinkel genau messen und über eine Regelung unter allen Betriebsbedingungen beibehalten. Da es deshalb nicht mehr nötig ist, die Biegelinie der Streichklinge genau zu kennen und die Streicheinrichtung von der Kinematik her auszulegen (um den Sollwinkel mehr oder weniger genau beizubehalten, wobei alle Störeinflüsse zu größeren Abweichungen führen können), ergeben sich für die Konstruktion neuer Streicheinrichtungen bisher nicht realisierbare Möglichkeiten.

Nachfolgend wird die Erfindung anhand der in den Figuren prinzipmäßig dargestellten Ausführungsbeispiele erläutert.

Dabei zeigen Fig. 1 bis 3 die Erfindung jeweils bei einer in Seitenansicht dargestellten Anordung prinzipmäßig und Fig. 4 die Anordnung mit Regelprinzip.

In Figur 1 ist das in bekannter Weise als Streichklinge ausgebildete Rakelelement mit 1 und deren Streichkante, mittels derer sie eine Streichmasse abstreicht und dosiert, mit 18 bezeichnet. Es ist ein Winkel a zu einer horizontalen Linie H der Streichkante 18 angegeben. Zur Erfassung dieses Winkels bzw. Abweichungen von diesem Winkel dient ein Neigungsschalter 2. Dieser besteht aus einem Glaskolben 3, in welchem sich eine Quecksilberperle 4 befindet. Es sind zwei parallele Drahtelektroden 5 und 6 in den Glaskolben mit etwa gleicher Länge hineingeführt. Bei einer Abweichung der Streichklinge in ihrem der Streichkante 18 nahen Bereich weicht auch der Neigungsschalter 2 von der genau horizontalen Lage ab, so daß sich die Quecksilberperle entweder in Richtung hin zu den beiden Elektroden oder weg von diesen bewegt. Wenn sich in diesem Fall der Winkel a vergrößert, bewegt sich die Quecksilberperle hin zu den beiden Elektroden 5, 6, von welchen die eine die Anode und die andere die Kathode ist. Es wird auf diese Weise der Stromkreis geschlossen und ein Signal ausgelöst. Um beide Richtungen der Winkelabweichung erfassen zu können, müssen Neigungsschalter auch in umgekehrter Einbauweise (also mit anderer Richtung der beiden Elektroden 5,6 ) vorgesehen werden. Es können abwechselnd - verteilt über die Länge der Streichklinge 1 - Neigungsschalter mit beiden Richtungen der Elektroden angebracht werden.

In diesem Fall ist vorgesehen, daß die Neigungsschalter mittels einem Klebestoff 8 an einem Permanentmagnet 7 befestigt sind, welcher dann auf einfache Weise an der metallischen Streichklinge haftet. Bekanntlich sind solche Streichklingen ja aus Federstahl hergestellt.

In Fig. 2 ist ein Ausschnitt einer Streicheinrichtung dargestellt, in welcher eine Streichklinge 1 der in Fig. 1 beschriebenen Art installiert ist. Hier ist die Gegenwalze, an welche die Streichklinge 1 mittels eines Druckschlauchs 11 angepreßt werden kann, mit 15 strichpunktiert angedeutet. Der pneumatische Druckschlauch 11 ist in einer Halterung 9 gehalten, die an einem Tragbalken 28 befestigt ist, der die gesamte Streicheinrichtung trägt. Die Streichklinge 1 wird dabei gegen ein Gegenhaltestück 12 mittels einem weiteren pneumatischen Druckschlauch 10 angepreßt. Zwischen dem Gegenhaltestück 12 und einer Vorderwand 13 ist eine Mündung 14 für Streichmasse angedeutet, die entweder direkt auf eine Walze 15 oder auf eine von dieser geführte Papierbahn aufgetragen und dann von der Streichkante der Streichklinge 1 abgerakelt wird.

In diesem Fall befindet sich der Neigungsschalter 2 auf einem winkeleinstellbaren Haltegestell, das zwei gegeneinander winkelverstellbare Arme 16 und 17 aufweist, wovon der eine Arm 16 an einem Permanentmagneten 7′ befestigt ist. Mittels Gelenk 19, das vorzugsweise feststellbar ausgeführt sein kann, wird die Winkellage des Armes 17 und damit auch des Neigungsschalters 2 gegenüber dem Arm 16 eingestellt. Man kann diese Einstellung vorher im Labor für jeden Anstellwinkel a der Streichkante 18 der Streichklinge 1 vornehmen und dann einfach die gesamte Signaleinrichtung mittels des Permanentmagneten 7′ an der Streichklinge 1 anheften. Diese Einrichtung ist auch günstig für besonders enge Platzverhältnisse im Bereich der Streichkante 18 der Streichklinge 1.

Es kommen auch andere Signalgeber als der dargestellte Neigungsschalter in Frage. Insbesondere ist an Laser zu denken, deren Signal von einer Reihe Fotodioden entsprechend der Winkellage des Laserstrahls registriert werden kann. Auch Signalgeber auf anderer elektromagnetischer oder auch akustischer Basis sind denkbar. Ein einfaches Registrierelement wäre ein an der Streichklinge befestigter Zeiger.

Man könnte als Neigungsschalter auch eine Hülse (Glaskolben) mit einer Elektrolytflüssigkeit verwenden, wobei auch über Elektroden ein Stromkreis geschlossen wird.

Auch magnetische Flüssigkeiten oder magnetische Festkörper sind geeignet. Dabei wird die Bewegung mit Spulen oder Hallsonden gemessen.

In Fig. 3 ist eine Anordnung dargestellt, bei der an einem Winkelstück 21 eine Leuchtdiode 22 in einer Abdeckung 23 befestigt ist. Das - eventuell noch durch eine Optik gebündelte, - durch den Schlitz der Abdeckung austretende Licht wird z.B. von einer Diodenanordnung (array) 25 oder einer CCD-Kamera aufgefangen. Das Ausgangssignal dieser Anordnungen wird dann in entsprechender Weise verarbeitet. Das Winkelstück 21 kann z.B. ein ferromagnetischer, magnetisierter Werkstoff sein, so daß er an der metallenen Blattfeder (Klinge) 1 haftet. Sein Eckenwinkel im Bereich der Streichklinge 1 kann nach den angegebenen Lagen der Horizontalen H und der Tangente T im Anliegepunkt der Streichfläche an der Gegenwalze 15 bemessen werden. Das Licht dieser Diode - oder eines Lasers - kann auch als Lichtzeiger benutzt werden, oder es können seine Intensitätsabweichungen, die bei einem geänderten Klingenwinkel in einen Lichtempfänger, wie Photodiode, auftreten, als Signal benutzt werden.

Figur 4 zeigt eine Gegenwalze 15, um die eine Papierbahn 32 läuft. Eine Auftragswalze 33 trägt auf die Bahn 32 Beschichtungsmasse auf.

Eine Schaberklinge 1 streicht überschüssige Beschichtungsmasse ab. Sie wird von einem Klingenhalter 35 gehalten. Ein stangenförmiges Anpreßelement 36 drückt gegen die Schaberklinge 1, so daß deren freies Ende 37 in die Beschichtungsmasse auf der Bahn 32 gedrückt wird. Das freie Klingenende 37 ist stirnseitig mit der Klingenstreichfläche 18 versehen, die in Bahnbewegungsrichtung im wesentlichen parallel zur Bahnoberfläche verläuft. Dies ist aus Figur 2 und 3 ersichtlich.

Der Klingenhalter 35 sitzt auf einem Balkenträger 30 und ist zusammen mit diesem um eine Achse 41 schwenkbar, deren Schwenkachse, in Seitenansicht gesehen, im wesentlichen mit der stirnseitigen Klingenstreichfläche 18 fluchtet. Die Verschwenkung erfolgt über ein Anlenkelement 42 durch einen Motor 43 mit einem Getriebe 44. Der Motor 43 mit dem Getriebe 44 und dem Klingenhalter 35 sitzen auf einer weiteren Schwenkachse 45 und sind zusammen um diese Schwenkachse 45 von der Gegenwalze 15 wegschwenkbar. Zu diesem Zwecke ist an der Schwenkachse 45 das eine Ende eines Schwenkhebels 46 angebracht, dessen anderes Ende die erstgenannte Schwenkachse 41 trägt.

Die vom Anpreßelement 36 auf die Schaberklinge 1 ausgeübte Kraft ergibt sich durch die Druckdifferenz zwischen zwei Druckgasschläuchen 47. Die Druckdifferenz wird von einem Differenzdruckmeßgerät 51 über Schlauch 49 eingestellt, gesteuert von einer Regelapparatur 60. Vom Signalaufnehmer oder Empfänger 25 wird ein der jeweiligen Winkellage der Streichklinge 1 entsprechendes Signal über eine Leitung 50 an einen Signalverarbeiter 51 gegeben; dessen Ausgangsignal gelangt über Leitung 52 zu einem Regler 53, der in Abhängigkeit von den gemessenen Winkeländerungen über eine Leitung 54 entsprechende Stellsignale an den Stell-Motor 43 abgibt. Dadurch verschwenkt der Motor 43 den Klingenhalter 35 um die Schwenkachse 41 jeweils derart, daß die stirnseitige Klingen- streichfläche 9 auch bei Änderungen des Anpreßdruckes stets parallel, in Bewegungsrichtung der Bahn 32 gesehen, zur Bahnoberfläche bleibt. Die Mittellinie der Schwenkachse 41 fluchtet im wesentlichen mit der stirnseitgen Klingenstreichfläche 18.

## Patentansprüche

1. Verfahren zum Betrieb einer Streicheinrichtung mit einem Rakelelement (1), das in seinem Arbeitsbereich, in welchem es gegen eine Gegenwalze (15) gepreßt wird, mit einer Streichkante (18) Streichmasse glättet und dosiert, klingen- oder leistenförmig sowie zumindest in seinem Trag- und Einspannbereich, in welchem es in einer Tragvorrichtung festgespannt ist, mit Federelastizität oder durchweg als Streichklinge ausgebildet ist, dadurch gekennzeichnet, daß mittels mindestens eines Senders (2), welcher in unmittelbarer Nähe der Streichkante (18) des Rakelelements (1) an diesem unmittelbar oder mittelbar über Zwischenträger (7; 7'; 16, 17, 19) befestigt und unmittelbar von der Winkellage der Streichklinge beeinflußt ist, auf ortsfeste oder mit der Rakelhalterung (28, 9) unmittelbar oder durch Trägerelemente mittelbar verbundene Empfänger (25) Signale zugeführt werden, die der Winkellage der Streichkante (18) oder Abweichungen der Winkellage der Streichkante (18) von einem Sollwert entsprechen oder eine solche Abweichung signalisieren, und daß mittels dieser Signale die Winkellage des Rakelelements (1) geregelt wird.

2. Verfahren nach Anspruch 1, dadurch gekennzeichnet, daß die Signale leitungslos von den Sendern (2) als elektromagnetische oder Schall- oder Licht-Strahlung den Empfängern (25) zugesandt werden.

3. Verfahren nach Anspruch 1 oder 2, dadurch gekennzeichnet, daß entlang der Streichkante (18) des Rakelelements (1) verteilt mehrere Sender oder Empfänger angeordnet sind und eine örtliche Steuerung der Anpreßkraft der Streichkante des Rakelelements abhängig von dem Sendersignal vorgenommen wird.

4. Anordnung zum Betrieb einer Streicheinrichtung mit einem Rakelelement (1), das in seinem Arbeitsbereich, in welchem es gegen eine Gegenwalze (15) gepreßt wird, mit einer Streichkante (18) Streichmasse glättet und dosiert, klingen- oder leistenförmig sowie zumindest in seinem Trag- und Einspannbereich, in welchem es in einer Tragvorrichtung festgespannt ist, mit Federelastizität oder durchweg als Streichklinge ausgebildet ist, wobei eine Regeleinrichtung zum Konstanthalten der Winkellage des Rakelelements in Bezug auf die Warenbahn bzw. Gegenwalze vorgesehen ist, dadurch gekennzeichnet, daß in unmittelbarer Nähe der Streichkante (18) des Rakelelements (1) an diesem unmittelbar oder mittelbar über Zwischenträger (7; 7'; 16, 17, 19) mindestens ein unmittelbar von der Winkellage der Streichklinge beeinflußter Sender (2) befestigt ist, dessen Signale auf ortfeste oder mit der Rakelhalterung (28, 9) unmittelbar oder durch Trägerelemente mittelbar verbundene Empfänger (25) zuführbar sind, wobei die Signale der Winkellage der Streichkante (18) oder Abweichungen der Winkellage der Streichkante (18) von einem Sollwert entsprechen oder eine solche Abweichung signalisieren.

5. Anordung nach Anspruch 4, dadurch gekennzeichnet, daß als Sender (2) ein an dem Rakelelement in unmittelbarer Nachbarschaft von dessen Streichkante (18) befestigter Neigungsschalter oder eine Leuchtdiode oder ein Laser oder eine Ultraschallquelle vorgesehen ist.

6. Anordnung nach Anspruch 4 oder 5, dadurch gekennzeichnet, daß der Sender (2) mittels einem Permanentmagneten (7, 7') am Rakelelement (1) bzw. an dessen als Blattfeder ausgebildetem Träger unmittelbar oder über eine Haltevorrichtung (16, 17, 19) gehalten ist.

7. Anordnung nach Anspruch 6, dadurch gekennzeichnet, daß der Sender (2) an einer winkeleinstellbaren Halterung (16, 17) am Rakelelement (1) bzw. dessen Träger befestigt ist.

8. Anordnung nach einem der Ansprüche 4 bis 6, dadurch gekennzeichnet, daß der Sender (2) mittels einem Winkelstück (21) an dem Rakelelement (1) befestigt ist.

9. Anordnung nach Anspruch 8, dadurch gekennzeichnet, daß das Winkelstück (21) magnetisch ist.

10. Anordnung nach einem der Ansprüche 4 bis 9, dadurch gekennzeichnet, daß als Sender (2) eine Leuchtdiode dient, deren Leuchtstärke in Bezug auf einen Empfänger (25) durch eine Blende (23) entsprechend der Neigung des Rakelelements verändert wird, wobei die Blende relativ zu dem Rakelelement unbeweglich angeordnet ist.

11. Anordnung nach einem der Ansprüche 4 bis 10, dadurch gekennzeichnet, daß als Empfänger (25) ein Diodenarray (CCD-Kamera) verwendet wird.

## Claims

1. Method of operating a coating device comprising a wiper element (1) which, in its working region in which it is pressed against a counter-roller (15), smoothes and meters coating material with a coating edge (18), is constructed blade-shaped or bar-shaped and, at least in its supporting and clamping region in which it is firmly clamped in a support device, with spring elasticity or throughout as a coating blade, characterized in that, by means of at least one transmitter (2) which is fixed, in the immediate vicinity of the coating edge (18) of the wiper element (1), to this element directly or indirectly via intermediate supports (7; 7'; 16, 17, 19) and is directly influenced by the angular position of the coating blade, signals are transmitted to receivers (25), which are stationary or are directly connected to the wiper mounting (28, 9) or indirectly via support elements, which signals correspond to the angular position of the coating edge (18) or to deviations of the angular position of the coating edge (18) from a set-point value, or signal such a deviation, and that by means of these signals the angular position of the wiper element (1) is regulated.

2. Method according to Claim 1, characterized in that the signals are sent without conductors from the transmitters (2) to the receivers (25) as electromagnetic radiation or acoustic radiation or light radiation.

3. Method according to Claim 1 or 2, characterized in that a plurality of transmitters or receivers are disposed distributed along the coating edge (18) of the wiper element (1) and a local control of the application force of the coating edge of the wiper element is carried out as a function of the transmitter signal.

4. Apparatus for operating a coating device comprising a wiper element (1) which, in its working region in which it is pressed against a counter-roller (15), smoothes and meters coating material with a coating edge (18), is constructed blade-shaped or bar-shaped and, at least in a supporting and clamping region in which it is firmly clamped in a support device, is constructed with spring elasticity or throughout as a coating blade, wherein a control device for keeping constant the angular position of the wiper element relative to the sheet and counter-roller is provided, characterized in that, in the immediate vicinity of the coating edge (18) of the wiper element (1), at least one transmitter (2) influenced directly by the angular position of the coating blade is fixed to the wiper element directly or indirectly via intermediate supports (7; 7'; 16, 17, 19), the signals from which transmitter can be supplied to receivers (25), either stationary or connected directly to the wiper mounting (28, 9) or indirectly via support elements, the signals corresponding to the angular position of the coating edge (18) or deviations of the angular position of the coating edge (18) from a set-point value, or signalling such a deviation.

5. Apparatus according to Claim 4, characterized in that an inclination switch or a photodiode or a laser or an ultrasonic source, fixed to the wiper element in the immediate vicinity of its coating edge (18), is provided as transmitter (2).

6. Apparatus according to Claim 4 or 5, characterized in that the transmitter (2) is held by means of a permanent magnet (7, 7') to the wiper element (1) or to its support constructed as a leaf spring, either directly or via a holding device (16, 17, 19).

7. Apparatus according to Claim 6, characterized in that the transmitter (2) is fixed to an angularly adjustable holder (16, 17) on the wiper element (1) or on its support.

8. Apparatus according to one of Claims 4 to 6, characterized in that the transmitter (2) is fixed by means of an angle piece (21) to the wiper element (1).

9. Apparatus according to Claim 8, characterized in that the angle piece (21) is magnetic.

10. Apparatus according to one of Claims 4 to 9, characterized in that a photodiode serves as transmitter (2), the luminous intensity of which photodiode is varied with regard to a receiver (25) by a light stop (23) according to the inclination of the wiper element, the light stop being mounted immovably relative to the wiper element.

11. Apparatus according to one of Claims 4 to 10, characterized in that a diode array (CCD camera) is used as receiver (25).

## Revendications

1. Procédé permettant le fonctionnement d'un appareil de couchage comprenant un élément de racle (1) qui, dans sa zone de travail dans laquelle il est appliqué sous pression contre un contre-cylindre (15), lisse et dose une masse de couchage par une arête de couchage (18) et qui est réalisé en forme de lame ou de barre, ainsi qu'au moins dans sa zone de support et de serrage, dans laquelle il est serré dans un dispositif de support, avec une élasticité du type ressort ou d'une manière générale comme lame de couchage, caractérisé en ce qu'au moyen d'au moins un émetteur (2), qui est fixé sur l'élément de racle (1), directement ou indirectement au moyen d'un support intermédiaire (7 ; 7' ; 16, 17, 19), au voisinage immédiat de l'arête de couchage (18) de cet élément de racle (1), et qui subit directement l'influence de la position angulaire de la lame de couchage, des signaux sont envoyés sur un récepteur (25) fixe ou relié au support de racle (28, 9) directement ou indirectement par l'intermédiaire d'éléments de support, ces signaux correspondant à la position angulaire de l'arête de couchage (18), ou à des écarts de cette position angulaire de l'arête de couchage (18) vis-à-vis d'une valeur de consigne, ou signalant un tel écart, et en ce que la position angulaire de l'élément de racle (1) est réglée au moyen de ces signaux.

2. Procédé selon la revendication 1, caractérisé en ce que les signaux sont envoyés, par transmission sans fil, des émetteurs (2) aux récepteurs (25) sous la forme d'un rayonnement électromagnétique, d'une radiation acoustique ou d'un rayonnement lumineux.

3. Procédé selon l'une des revendications 1 et 2, caractérisé en ce que plusieurs émetteurs ou récepteurs sont disposés en étant répartis le long de l'arête de couchage (18) de l'élément de racle (1) et en ce qu'une commande locale de la force d'application de l'arête de couchage de l'élément de racle est réalisée en fonction du signal des émetteurs.

4. Dispositif permettant le fonctionnement d'un appareil de couchage comprenant un élément de racle (1) qui, dans sa zone de travail dans laquelle il est appliqué sous pression contre un contre-cylindre (15), lisse et dose une masse de couchage par une arête de couchage (18) et qui est réalisé en forme de lame ou de barre, ainsi qu'au moins dans sa zone de support et de serrage, dans laquelle il est serré dans un dispositif de support, avec une élasticité du type ressort ou d'une manière générale comme lame de couchage, tandis qu'il est prévu un dispositif de réglage servant à maintenir constante la position angulaire de l'élément de racle vis-à-vis de la nappe de matière ou du contre-cylindre, caractérisé en ce que, sur l'élément de racle (1), directement ou indirectement au moyen d'un support intermédiaire (7 ; 7' ; 16, 17, 19) et au voisinage immédiat de l'arête de couchage (18) de l'élément de racle (1), il est fixé au moins un émetteur (2) qui subit directement l'influence de la position angulaire de la lame de couchage et dont des signaux peuvent être envoyés sur un récepteur (25) fixe ou relié au support de race (28, 9) directement ou indirectement par l'intermédiaire d'éléments de support, ces signaux correspondant à la position angulaire de l'arête de couchage (18), ou à des écarts de cette position angulaire de l'arête de couchage (18) vis-à-vis d'une valeur de consigne, ou signalant un tel écart.

5. Dispositif selon la revendication 4, caractérisé en ce que, comme émetteur (2), il est prévu un indicateur d'inclinaison à interrupteur, une photodiode, un laser ou une source d'ultrasons, qui est fixé sur l'élément de racle au voisinage immédiat de l'arête de couchage (18) de ce dernier.

6. Dispositif selon l'une des revendications 4 et 5, caractérisé en ce que l'émetteur (2) est maintenu directement au moyen d'un aimant permanent (7, 7') sur l'élément de racle (1) ou sur un support de cet élément de racle qui est réalisé sous la forme d'un ressort à lame, ou bien par l'intermédiaire d'un dispositif de maintien (16, 17, 19).

7. Dispositif selon la revendication 6, caractérisé en ce que l'émetteur (2) est fixé sur l'élément de race (1) ou sur un support de cet élément de racle en étant monté sur un support (16, 17) à position angulaire réglable.

8. Dispositif selon l'une des revendications 4 à 6, caractérisé en ce que l'émetteur (2) est fixé sur l'élément de racle (1) au moyen d'une pièce angulaire (21).

9. Dispositif selon la revendication 8, caractérisé en ce que la pièce angulaire (21) est magnétique.

10. Dispositif selon l'une des revendications 4 à 9, caractérisé en ce que l'émetteur (2) est constitué d'une photodiode dont l'intensité lumineuse vis-à-vis d'un récepteur (25) est modifiée, en passant par un diaphragme (23), en fonction de l'inclinaison de l'élément de racle, le diaphragme étant disposé d'une manière qui n'est pas mobile vis-à-vis de l'élément de racle.

11. Dispositif selon l'une des revendications 4 à 10, caractérisé en ce qu'un réseau de diodes (caméra à mémoire à accouplement de charge) est utilisé comme récepteur (25).
